# EUROPÄISCHE PATENTSCHRIFT

(11) **EP 2 728 098 B1**
(45) Veröffentlichungstag und Bekanntmachung des Hinweises auf die Patenterteilung: **13.01.2021**
(21) Anmeldenummer: 13190614.1
(22) Anmeldetag: 29.10.2013
(51) Int. Cl.: E05F 15/63

(54) **ANTRIEB ZUM ÖFFNEN UND/ODER SCHLIESSEN EINES SCHWENKTÜRFLÜGELS**
DRIVE FOR OPENING AND/OR CLOSING A SWINGING DOOR WING
DISPOSITIF D'ENTRAÎNEMENT POUR OUVRIR ET/OU FERMER LE BATTANT D'UNE PORTE PIVOTANTE

(30) Priorität: 05.11.2012 DE 102012220067
(43) Veröffentlichungstag der Anmeldung: 07.05.2014
(73) Patentinhaber: GEZE GmbH, 71229 Leonberg (DE)
(72) Erfinder: Savarino, Pascal, 94370 Sucy en Brie (FR)

(56) Entgegenhaltungen:
- EP-A1- 1 865 224
- DE-U- 7 200 509
- DE-U1- 29 521 068

## Beschreibung

Die Erfindung betrifft einen Antrieb zum Öffnen und/oder Schließen eines um eine Drehachse drehbar gelagerten Drehtürflügels nach dem Oberbegriff des Patentanspruchs 1.

Aus der DE 295 21 068 U1 ist ein Antrieb zum Öffnen und/oder Schließen eines um einer Drehachse drehbar gelagerten Drehtürflügels einer Drehtüranlage bekannt. Eine Abtriebswelle des Antriebs ist mit dem Drehtürflügel über eine Kraftübertragungseinrichtung wirkverbunden. Der Antrieb ist verdeckt in einem Innenraum eines Rahmenprofils eines ortsfesten Türrahmens angeordnet. Die Kraftübertragungseinrichtung ist in einem ersten Ausführungsbeispiel als Kettentrieb ausgebildet, welcher ein drehfest auf der Abtriebswelle angeordnetes Kettenrad aufweist, weiches über eine Kette mit einem drehfest mit dem Drehtürflügel verbundenen Kettenrad zusammenwirkt. Derartige Kettentriebe sind wartungsaufwändig, da die Kettenglieder regelmäßig mit einem Schmiermittel versehen werden müssen, ansonsten einem erhöhten Verschleiß unterliegen. Die Kette kann zudem bei ihrer Bewegung Geräusche verursachen. In einem zweiten Ausführungsbeispiel weist die Kraftübertragungseinrichtung einen drehfest mit der Abtriebswelle verbundenen Gleitarm auf, dessen freies Ende mittels eines Gleiters in eine auf dem Drehtürflügel angeordnete Gleitschiene eingreift. Derartige Anordnungen benötigen Bauraum für den Gleitarm, was unter anderem die Abdichtung des geschlossenen Drehtürflügels erschweren kann. Zudem ist der Gleitarm, insbesondere bei nicht geschlossenem Drehtürflügel, optisch nachteilig sichtbar.

Die DE 7200509 U offenbart ein Dreh- oder Falttor mit einem als Kurbeltrieb ausgebildeten Schwenkantrieb, wobei der Kurbeltrieb aus einer gegenläufigen Kurbelschwinge besteht, deren als Abtriebslenker ausgebildete Schwinge mit dem Torflügel drehfest verbunden ist.

Die EP 1 865 224 A1 offenbart ein System mit zwei Platten, die um zwei Achsen schwenken und mit jeweils zwei Objekten in Eingriff stehen. Drei Pleuel mit Enden erstrecken sich parallel in drei verschiedenen Ebenen und senkrecht zu den Achsen der Platten. Gelenkeinheiten integrieren die Enden der Stäbe in die Platten. Positionierbolzen positionieren die Stangen in einem bestimmten Abstand von den Platten, wobei der Abstand einer Dicke einer der Stangen entspricht. Ferner ist eine Vorrichtung zum Übertragen einer Rotationsbewegung eines Objekts enthalten, die das Rotationsbewegungsübertragungssystem eines Objekts umfasst.

Der Erfindung liegt die Aufgabe zugrunde, einen Antrieb zu schaffen, dessen Kraftübertragungseinrichtung wartungs- und geräuscharm ausgebildet ist. Außerdem soll die Kraftübertragungseinrichtung nicht optisch nachteilig in Erscheinung treten.

Die Aufgabe wird durch die Merkmale des Anspruchs 1 gelöst.

Die Unteransprüche bilden vorteilhafte Ausgestaltungsmöglichkeiten der Erfindung. Erfindungsgemäß weist Antrieb zum Öffnen und/oder Schließen eines um eine Drehachse drehbar gelagerten Drehtürflügels einer Drehtüranlage, mit einer Abtriebswelle, welche mit dem Drehtürflügel über eine Kraftübertragungseinrichtung wirkverbindbar ist, wobei der Antrieb verdeckt in einem Innenraum eines Rahmenprofils eines ortsfesten Türrahmens anordenbar ist, wobei die Kraftübertragungseinrichtung einen ersten, drehfest auf der Abtriebswelle des Antriebs angeordneten Hebel aufweist, welcher über mindestens ein Zug- und/oder Schubelement mit einem zweiten Hebel zusammenwirkt, welcher drehfest mit dem Drehtürflügel verbindbar ist, wobei die Längsachsen der Hebel stets parallel zueinander ausgerichtet sind, so dass eine Drehbewegung der Abtriebswelle eine Bewegung des Drehtürflügels mit gleicher Winkelgeschwindigkeit und gleichem Drehwinkel in eine Offenlage bewirkt.

In einer bevorzugten Ausgestaltung kann das Zug- und/oder Schubelement als Stange oder Flachstahlelement ausgebildet sein und somit, bei äußerst geringem Platzbedarf, die Übertragung sowohl von Zug- als auch von Druckkräften ermöglichen.

Die Längsachsen der Hebel sind in allen Stellungen des Drehtürflügels parallel zueinander ausgerichtet. Somit wird die Drehbewegung der Abtriebswelle mit gleicher Winkelgeschwindigkeit und gleichem Drehwinkel in eine Drehbewegung des Drehtürflügels umgesetzt.

Die Hebel können jeweils zweiarmig ausgebildet sein und, vorzugsweise in ihren Endbereichen, jeweils zwei Drehlager zum Anschluss der Zug- und/oder Schubelemente aufweisen, wobei die Hebel und die Zug- und/oder Schubelemente in der Form eines Parallelogramms angeordnet sein können. Durch diese Anordnung, bei welcher beide Zug- und/oder Schubelemente stets auf Zug beansprucht sind, ist eine Übertragung hoher Kräfte möglich. In dieser Anordnung können die beiden Zug- und/oder Schubelemente auch flexibel, beispielsweise als Drahtseile ausgebildet sein, womit sich der Platzbedarf weiter minimieren lässt.

In einer alternativen Ausgestaltung können die Hebel jeweils einarmig ausgebildet sein und jeweils ein Drehlager zum Anschluss des Zug- und/oder Schubelements aufweisen. Auch diese Anordnung reduziert den Platzbedarf der Kraftübertragungseinrichtung sowie die Anzahl der Bauteile.

Im Nachfolgenden werden Ausführungsbeispiele in der Zeichnung anhand der Figuren näher erläutert.

Dabei zeigen:
- Fig. 1: eine Drehtüranlage mit einem innerhalb eines Zargenprofils einer Drehtürflügeltür montierten Antrieb in perspektivischer Ansicht;
- Fig. 2: eine Frontansicht des oberen Bereichs der Drehtüranlage;
- Fig. 3: einen Vertikalschnitt der Drehtüranlage gemäße Fig. 2 im Bereich der Drehachse des Drehtürflügels;
- Fig. 4a: eine schematische Draufsicht auf den Antrieb und die Kraftübertra-gungseinrichtung gemäß Fig. 3, bei geschlossenem Drehtürflügel;
- Fig. 4b: eine Darstellung gemäß Fig. 4a, jedoch bei geöffnetem Drehtürflügel;
- Fig. 5: einen Vertikalschnitt eines gegenüber Fig. 3 abgewandelten Ausführungsbeispiels einer Drehtüranlage;
- Fig. 6a: eine schematische Draufsicht auf den Antrieb und die Kraftübertragungseinrichtung gemäß Fig. 5, bei geschlossenem Drehtürflügel;
- Fig. 6b: eine Darstellung gemäß Fig. 6a, jedoch bei geöffnetem Drehtürflüge.

Die Fig. 1 zeigt einen an einer Drehtüranlage 2 montierten Antrieb 1. Die Drehtüranlage 2 weist einen Drehtürflügel 3 auf, welcher um eine vertikale Drehachse 4 drehbar an einem ortsfesten Türrahmen 5 gelagert ist. Beim gezeigten Ausführungsbeispiel ist die Drehachse 4 fluchtend mit der Ebene des Drehtürflügels 3 ausgerichtet. Der Antrieb 1 umfasst ein Gehäuse, welches in einem Innenraum 7 des Rahmenprofils 6 im oberen horizontalen Bereich des Türrahmens 5 angeordnet ist. Im Gehäuse des Antriebs 1 ist eine Abtriebswelle 8 mit vertikaler Drehachse gelagert, wobei zumindest das untere Ende der Abtriebswelle 8 aus dem Gehäuse hinausragt. An diesem, dem Drehtürflügel 3 zugewandten Ende der Abtriebswelle 8 ist ein - in dieser Ansicht noch nicht dargestelltes - Kraftübertragungselement drehfest montiert, welches eine Drehbewegung der Abtriebswelle 8 des Antriebs 1 auf den Drehtürflügel 3 überträgt, welcher eine entsprechende Drehbewegung zwischen seiner Geschlossenlage und seiner Offenlage ausführt (Pfeil A).

Der Antrieb 1 weist eine hier nicht dargestellte Steuerungseinrichtung auf, welche den Bewegungsablauf des Antriebs 1 steuert, beispielsweise abhängig von Sensorsignalen und/oder manuellen Schalthandlungen sowie von der Position und/oder Bewegungsgeschwindigkeit des wirkverbundenen Drehtürflügels 3. Die Steuerungseinrichtung kann eine Speichereinrichtung umfassen, in welcher die zum Betrieb des Antriebs 1 erforderlichen Parameter, vorzugsweise nichtflüchtig, speicherbar sind.

Die Fig. 2 zeigt den oberen Bereich der Drehtüranlage 2, insbesondere den Antrieb 1 und die Kraftübertragungseinrichtung, welche die Wirkverbindung der Abtriebswelle 8 des Antriebs 1 mit dem Drehtürflügel 3 herstellt. Auf der Abtriebswelle 8 ist drehfest ein erster zweiarmiger Hebel 10 angeordnet. Ein zweiter zweiarmiger Hebel 17 ist drehfest auf einer im oberen Bereich des Drehtürflügels 3 verankerten Welle 18 montiert. Der erste Hebel 10 weist in seinen Endbereichen zwei Drehlager 13, 14 auf, und der zweite Hebel 17 in entsprechender Weise ebenfalls zwei Drehlager 15, 16. Das erste, in der Zeichnung vordere Drehlager 13 des ersten Hebels 10 ist über ein als Stange 11 ausgebildetes Zug- und/oder Schubelement mit dem ersten Drehlager 15 des zweiten Hebels 17 verbunden, und ein zweites, ebenfalls als Stange 12 ausgebildetes Zug- und/oder Schubelement verbindet das zweite, in der Zeichnung hintere Drehlager 14 des ersten Hebels 10 mit dem zweiten Drehlager 16 des zweiten Hebels 17. In dieser Perspektive wird die zweite Stange 12 weitgehend von der ersten Stange 11 verdeckt.

In der Fig. 3 ist die vorangehend beschriebene Anordnung der Kraftübertragungseinrichtung in einem durch die Welle 18 des Drehtürflügels 3 verlaufenden Vertikalschnitt dargestellt, wobei erkennbar ist, dass die Stangen 11, 12 jeweils als Flachstahl ausgebildet sind.

Die Fig. 4a und 4b zeigen diese Anordnung in schematischer Draufsicht für zwei verschiedene Stellungen des Drehtürflügels 3. In dieser Ansicht ist erkennbar, dass die Längsachsen der beiden Hebel 10, 17 stets parallel zueinander ausgerichtet sind und auch die Längsachsen der beiden Stangen 11, 12 parallel nebeneinander liegen. Die Hebel 10, 17 bilden mit den Stangen 11, 12 somit ein Parallelogramm. Eine Drehbewegung der Abtriebswelle 8 im Gegenuhrzeigersinn bewirkt, ausgehend von der Geschlossenlage des Drehtürflügels 3 gemäß Fig. 4a, eine Bewegung des Drehtürflügels 3 mit gleicher Winkelgeschwindigkeit und gleichem Drehwinkel in eine Offenlage, wie es beispielsweise in der Fig. 4b dargestellt ist.

Bei dem nachfolgend beschriebenen Ausführungsbeispiel gemäß Fig. 5 und 6 sind die beiden Hebel 10, 17 jeweils einarmig ausgebildet und weisen daher jeweils nur ein Drehlager 14, 16 auf, so dass ein einziges, als Stange 12 ausgebildetes Zug- und Schubelement die Wirkverbindung der beiden Hebel 10, 17 darstellt.

### Liste der Referenzzeichen

- 1: Antrieb
- 2: Drehtüranlage
- 3: Drehtürflügel
- 4: Drehachse
- 5: Türrahmen
- 6: Rahmenprofil
- 7: Innenraum
- 8: Abtriebswelle
- 9: Drehachse
- 10: Hebel
- 11: Stange
- 12: Stange
- 13: Gelenk
- 14: Gelenk
- 15: Gelenk
- 16: Gelenk
- 17: Hebel
- 18: Welle
- 19: Montageplatte

## Patentansprüche

1. Antrieb (1) zum Öffnen und/oder Schließen eines um eine Drehachse (4) drehbar gelagerten Drehtürflügels (3) einer Drehtüranlage (2),
mit einer Abtriebswelle (8), welche mit dem Drehtürflügel (3) über eine Kraftübertragungseinrichtung wirkverbindbar ist,
wobei der Antrieb (1) verdeckt in einem Innenraum (7) eines Rahmenprofils (6) eines ortsfesten Türrahmens (5) anordenbar ist,
**dadurch gekennzeichnet,**
**dass** die Kraftübertragungseinrichtung einen ersten, drehfest auf der Abtriebswelle (8) des Antriebs (1) angeordneten Hebel (10) aufweist, welcher über mindestens ein Zug- und/oder Schubelement mit einem zweiten Hebel (17) zusammenwirkt, welcher drehfest mit dem Drehtürflügel (3) verbindbar ist, wobei die Längsachsen der Hebel (10, 17) in allen Stellungen parallel zueinander ausgerichtet sind, so dass eine Drehbewegung der Abtriebswelle (8) eine Bewegung des Drehtürflügels (3) mit gleicher Winkelgeschwindigkeit und gleichem Drehwinkel in eine Offenlage umsetzt.

2. Antrieb (1) nach Anspruch 1,
**dadurch gekennzeichnet, dass** das Zug- und/oder Schubelement als Stange (11, 12) ausgebildet ist.

3. Antrieb (1) nach Anspruch 1 oder 2,
**dadurch gekennzeichnet, dass** die Hebel (10, 17) jeweils zweiarmig ausgebildet sind und jeweils zwei Drehlager (13, 14, 15, 16) zum Anschluss der Zug- und/oder Schubelemente aufweisen.

4. Antrieb (1) nach Anspruch 3,
**dadurch gekennzeichnet, dass** die Hebel (10, 17) und die Zug-und/oder Schubelemente in der Form eines Parallelogramms angeordnet sind.

5. Antrieb (1) nach einem der Ansprüche 1 oder 2,
**dadurch gekennzeichnet, dass** die Hebel (10, 17) jeweils einarmig ausgebildet sind und jeweils ein Drehlager (14, 16) zum Anschluss des Zug- und/oder Schubelements aufweisen.

## Claims

1. Drive (1) for opening and/or closing a rotary-door leaf (3), which is mounted such that it can be rotated about an axis of rotation (4) and which forms part of a rotary-door system (2),
having an output shaft (8), which can be operatively connected to the rotary-door leaf (3) via a force-transmission device,
wherein the drive (1) can be arranged in a concealed state in an interior (7) of a frame profile (6) of a fixed-location door frame (5),
**characterized**
**in that** the force-transmission device has a first lever (10), which is arranged in a rotationally fixed manner on the output shaft (8) of the drive (1) and interacts with a second lever (17) via at least one pulling and/or pushing element, it being possible for said second lever to be connected in a rotationally fixed manner to the rotary-door leaf (3), wherein the longitudinal axes of the levers (10, 17) are oriented parallel to one another in all positions, and therefore a rotary movement of the output shaft (8) converts a movement of the rotary-door leaf (3), at the same angular speed and with the same angle of rotation, into an open position.

2. Drive (1) according to Claim 1,
**characterized in that** the pulling and/or pushing element is designed in the form of a rod (11, 12).

3. Drive (1) according to Claim 1 or 2,
**characterized in that** the levers (10, 17) are each of two-armed design and each have two rotary bearings (13, 14, 15, 16) for the connection of the pulling and/or pushing elements.

4. Drive (1) according to Claim 3,
**characterized in that** the levers (10, 17) and the pulling and/or pushing elements are arranged in the form of a parallelogram.

5. Drive (1) according to either of Claims 1 and 2,
**characterized in that** the levers (10, 17) are each of single-armed design and each have a rotary bearing (14, 16) for the connection of the pulling and/or pushing element.

## Revendications

1. Dispositif d'entraînement (1) pour ouvrir et/ou fermer un battant (3) de porte pivotante d'une installation de porte pivotante (2), supporté de manière rotative autour d'un axe de rotation (4),
comprenant un arbre de prise de force (8) qui peut être mis en liaison fonctionnelle avec le battant (3) de porte pivotante par le biais d'un système de transfert de force,
le dispositif d'entraînement (1) pouvant être disposé de manière dissimulée dans un espace intérieur (7) d'un profilé de cadre (6) d'un cadre de porte (5) fixe, **caractérisé en ce que**
le système de transfert de force présente un premier levier (10) disposé de manière solidaire en rotation sur l'arbre de prise de force (8) du dispositif d'entraînement (1), lequel coopère par le biais d'au moins un élément de traction et/ou de poussée avec un deuxième levier (17) qui peut être connecté de manière solidaire en rotation avec le battant (3) de porte pivotante, les axes longitudinaux des leviers (10, 17) étant orientés parallèlement l'un à l'autre dans toutes les positions de telle sorte qu'un mouvement de rotation de l'arbre de prise de force (8) provoque un mouvement du battant (3) de porte pivotante avec une vitesse angulaire identique et un angle de rotation identique dans une position d'ouverture.

2. Dispositif d'entraînement (1) selon la revendication 1,
**caractérisé en ce que** l'élément de traction et/ou de poussée est réalisé sous forme de barre (11, 12).

3. Dispositif d'entraînement (1) selon la revendication 1 ou 2,
**caractérisé en ce que** les leviers (10, 17) sont dans chaque cas réalisés avec deux bras et présentent chacun deux paliers pivotants (13, 14, 15, 16) pour le raccordement des éléments de traction et/ou de poussée.

4. Dispositif d'entraînement (1) selon la revendication 3,
**caractérisé en ce que** les leviers (10, 17) et les éléments de traction et/ou de poussée sont disposés sous la forme d'un parallélogramme.

5. Dispositif d'entraînement (1) selon l'une quelconque des revendications 1 et 2,
**caractérisé en ce que** les leviers (10, 17) sont chacun réalisés avec un seul bras et présentent chacun un palier pivotant (14, 16) pour le raccordement de l'élément de traction et/ou de poussée.
